# EUROPÄISCHE PATENTSCHRIFT

(11) **EP 0 114 654 B1**
(45) Veröffentlichungstag und Bekanntmachung des Hinweises auf die Patenterteilung: **07.01.1988**
(21) Anmeldenummer: 84100488.0
(22) Anmeldetag: 18.01.1984
(51) Int. Cl.: B42F 13/24

(54) **Grundplatte einer Aufreihvorrichtung für gelochtes Schriftgut**
Base plate of a filing appliance for punched documents
Plaque de base d'un dispositif pour enfiler des documents perforés

(30) Priorität: 25.01.1983 DE 3302268
(43) Veröffentlichungstag der Anmeldung: 01.08.1984
(73) Patentinhaber: Firma Louis Leitz, D-70469 Stuttgart (DE)
(72) Erfinder: Pflugfelder, Theodor, D-7141 Schwieberdingen (DE)
(74) Vertreter: Patentanwälte Dr. Ing. Eugen Maier Dr. Ing. Eckhard Wolf

(56) Entgegenhaltungen:
- DE-A- 2 904 022
- DE-B- 1 263 692

## Beschreibung

Die Erfindung betrifft eine Aufreihvorrichtung für gelochtes Schriftgut der im Oberbegriff des Anspruchs 1 angegebenen Gattung, wie sie beispielsweise aus der DE-B-1 263 692 oder der DE-A-2 904 022 bekannt ist.

Grundplatten dieser Art müssen eine ausreichende Formsteifigkeit und eine sichere Verankerung der Aufreihstifte sowie eine einwandfreie Lagerung des Umlegebügels aufweisen, damit beim Schliessen der Aufreihvorrichtung die meist hohlkegelig ausgebildeten Stirnflächen der Schenkel des Umlegebügels auf die entsprechend kegelig ausgebildeten Enden der Aufreihstifte auftreffen, so dass eine einwandfreie formschlüssige Verbindung der Aufreihstifte mit den Schenkeln des Umlegebügels gewährleistet ist und die Gefahr des Einreissens des Schriftgutes beim Umblättern vermieden wird.

Die zur Erzielung einer ausreichenden Formsteifigkeit notwendige Prägeverformung der Grundplatte macht eine entsprechende Bemessung des im Prägeverfahren zu verformenden Zuschnitts der Grundplatte und einen entsprechenden Materialaufwand notwendig.

Der Erfindung liegt die Aufgabe zugrunde, diesen Materialaufwand ohne eine Beeinträchtigung der Formsteifigkeit der Grundplatte und der sicheren Verankerung der Aufreihstifte sowohl hinsichtlich der Abmessungen des Grundplattenzuschnittes als auch hinsichtlich der Stärke des verwendeten Stahlblechs zu verringern.

Diese Aufgabe wird gemäss der Erfindung durch eine Ausbildung der Grundplatte erzielt, die die Merkmale des Anspruchs 1 aufweist. Weitere diesem Zweck dienende vorteilhafte Ausgestaltungen der Grundplatte ergeben sich aus dem Unteranspruch.

In der Zeichnung ist ein Ausführungsbeispiel der erfindungsgemässen Grundplatte in schematischer Weise dargestellt. Es zeigen

Fig. 1 eine Draufsicht auf die prägeverformte Grundplatte;

Fig. 2 einen senkrechten Schnitt durch die Grundplatte längs der Schnittlinie 11-11.

Die Grundplatte weist einen im wesentlichen rechteckigen Zuschnitt auf, der von einem fortlaufenden Blechstreifen unter Vermeidung von an der Trennstelle entstehendem Abfall abgetrennt wird. Die Grundplatte weist an der den Bohrungen 5, 5' zur Verankerung der Aufreihstifte benachbarten Längsseite und an den beiden Schmalseiten in einer Ebene liegende Randstreifen auf, in denen Bohrungen 10 zur Aufnahme von Befestigungsnieten vorgesehen sind. An der vorgenannten Längsseite liegt die Kante der Randzone 11 in ihrem mittleren Bereich 1 gegenüber den beiden Randbereichen 2, 2' um einen Betrag zurück, der ausreicht, um an der gegenüberliegenden Längsseite eine nach oben gewölbte Rippe 3 zu bilden, die in ihrem Scheitelbereich einen Schlitz 9 zum Einstecken einer gegen den gekröpften Steg des Umlegebügels anliegenden Blattfeder aufweist. Von den die Auflagefläche der Grundplatte bildenden Randstreifen erhebt sich die Grundplatte zu der Längsstufe 6, an deren beiden Schmalseiten nach aussen offene Sicken mit mittig angeordneten Bohrungen 5 zur Aufnahme der Aufreihstifte eingedrückt sind. Von dieser Stufe 6 steigen die zu den Wurzeln der Lagerzungen 4,4' führenden Teile der Grundplatte stetig an und finden ihre Verlängerung in den nach oben gewölbten, die nicht abgekröpften Teile des Steges des Umlegebügels übergreifenden Lagerzungen 4,4'. Aus dem Mittelfeld der Grundplatte ist ein Lappen 7 ausgeschnitten und etwa senkrecht hochgebogen, der eine Bohrung zur Aufnahme eines Bolzens aufweist, auf dem der Betätigungshebel der Aufreihvorrichtung gelagert ist. Zur Versteifung dieses Lagerlappens 7 dient eine aus der Ebene des Lagerlappens herausgedrückte Rippe 8.

## Patentansprüche

1. Aufreihvorrichtung für gelochtes Schriftgut mit einer prägeversteiften Grundplatte, in der zwei Aufreihstifte mittels eines in eine, eine Bohrung (5) aufweisende Sicke eingreifenden Bundes verankert sind, und die einen mit ihren freien Schenkelenden mit den Aufreihstiften zusammenwirkenden Umlegebügel aufweist, dessen Steg in zwei durch zwei diesen übergreifende, aus der Grundplatte abgebogene Zungen gebildeten Lagern gelagert ist, deren die Schwenkachse des Umlegebügels bildende Lagerachse parallel zu der durch die beiden Aufreihstifte gebildeten Ebene verläuft, und deren Prägeversteifung durch in Ebenen senkrecht zur Schwenkachse des Umlegebügels gelegenen Abwinkelungen gebildet wird, dadurch gekennzeichnet, dass die Grundplatte in den senkrecht zur Schwenkachse des Umlegebügels sich erstreckenden, im Bereich der Lagerzungen gelegenen Ebenen ein Profil aufweist, das gegenüber der die Auflagefläche der Grundplatte bildenden Ebene von der einen Teil dieser Auflagefläche bildenden, Bohrungen (10) für Befestigungsniete aufweisenden Randzone (11) über eine die Sicken für die Aufreihstifte aufweisende Stufe (6) stetig bis zu den Wurzeln der die Lager für den Umlegebügel bildenden, den Steg des Umlegebügels übergreifenden Zungen (4) ansteigt und dass die Längskante der Randzone (11) in ihrem mittleren Bereich (1) gegenüber den beiden die Bohrungen (10) für die Befestigungsniete aufweisenden Randbereichen (2) der Teilauflagefläche zurückliegt und der an sich bekannte, an der gegenüberliegenden Längsseite der Grundplatte vorgesehene, einen Schlitz zur Aufnahme einer gegen den gekröpften Mittelteil des Stegs des Umlegebügels anliegenden Blattfeder aufweisenden Vorsprung eine Breite, quer zur Längskante gesehen, aufweist, die dem Mass des Zurückliegens der Längskante der Randzone (11) entspricht.

2. Aufreihvorrichtung nach Anspruch 1 mit einer im wesentlichen rechteckigen Grundplatte, dadurch gekennzeichnet, dass die eine Bohrung (5, 5') aufweisenden, zur Verankerung der Aufreihstifte vorgesehenen Sicken durch eine U-förmige, nach der betreffenden Schmalseite der Grundplatte zu randoffene Vertiefung gebildet sind.

## Claims

1. Filing appliance for punched documents having a base plate deformed by stamping in which two organizer pins are anchored by means of a collar engaging in a bead containing a drilled hole (5), and exhibiting a transfer stirrup, the free ends of the legs of which cooperate with the organizer pins, the cross-member of said transfer stirrup being carried in two mountings formed from tongues bent out of the base plate and overlapping said cross-member, the transfer stirrup swivel axis formed by the bearing axis of said mountings running parallel to the plane formed by the two organizer pins, and the reinforcing deformation by stamping being constituted by bent back sections lying in planes perpendicular to the swivel axis of the transfer stirrup, characterised in that in the planes extending perpendicular to the swivel axis of the transfer stirrup and lying in the region of the mounting tongues the profile of the base plate steadily ascends, in relation to the plane that forms the contact surface of the base plate, from the margin zone (11) constituting one portion of said contact surface and exhibiting drilled holes (10) for fixing rivets, via a step (6) containing the beads for the organizer pins, and as far as the roots of the tongues (4) forming the bearings for the transfer stirrup and overlapping the cross-member of the transfer stirrup, and that the lengthwise edge of the margin zone (11) is set back in its central portion (1) in relation to the two margin sections (2) of the part of the contact surface containing the drilled holes (10) for the fixing rivets, and the per se known projection provided on the opposed long side of the base plate and incorporating a slot to receive a leaf spring bearing against the arched central portion of the cross-member of the transfer stirrup has a width - seen at right angles to the lengthwise edge - corresponding to the extent by which the lengthwise edge of the margin zone (11) is set back.

2. The filing appliance according to Claim 1 having an essentially rectangular base plate, characterised in that the beads provided to anchor the organizer pins and containing a drilled hole (5, 5') are constituted by a U-shaped depression closed to the respective short side of the base plate and open at the edge.

## Revendications

1. Dispositif de classement pour des documents perforés, comportant une plaque de base raidie par matriçage, dans laquelle deux tiges de classement sont ancrées au moyen d'une nervure pénétrant dans une moulure comportant un alésage (5) et un étrier rabattable dont les extrémités libres des branches coopèrent avec les tiges de classement et dont la partie transversale est positionnée dans deux paliers formés par deux languettes coudées à partir de la plaque de base et recouvrant cette partie transversale de l'étier, paliers dont l'axe constituant l'axe de pivotement de l'étrier rabattable est parallèle au plan formé par les deux tiges de classement, le raidissement par matriçage de la plaque de base étant réalisé par des parties coudées situées dans des plans perpendiculaires à l'axe de pivotement de l'étrier rabattable, caractérisé en ce que la plaque de base présente dans les plans perpendiculaires à l'axe de pivotement de l'étrier rabattable s'étendant dans la zone des languettes de positionnement un profil qui s'élève de façon constante par rapport au plan constituant la surface d'appui de la plaque de base, de la zone de bord (11) formant une partie de cette surface d'appui et comportant des alésages (10) pour des rivets de fixation, en passant par un décrochement (6) comportant la moulure pour les tiges de classement, jusqu'aux racines des languettes (4) constituant les paliers pour l'étrier rabattable et recouvrant la partie transversale de cet étrier, en ce que l'arête longitudinale de la zone de bord (11) a sa zone médiane (1) en retrait par rapport aux deux zones de bord (2) comportant les alésages (10) pour les rivets de fixation, et en ce que la saillie, connue en soi, prévue sur le grand côté opposé de la plaque de base et comportant une fente pour recevoir une lame de ressort appuyant contre la partie médiane coudée de l'élément transversal de l'étrier rabattable a une largeur, vue transversalement à l'arête, qui correspond à la valeur du retrait de l'arête longitudinale de la zone de bord (11).

2. Dispositif de classement selon la revendication 1, comportant une plaque de base sensiblement rectangulaire, caractérisé en ce que les moulures prévues pour l'ancrage des tiges de classement et comportant un alésage (5, 5') sont formées par une cavité ouverte au bord vers le petit côté correspondant de la plaque de base.
